# FASCICULE DE BREVET EUROPEEN

(11) **EP 0 390 732 B1**
(45) Date de publication et mention de la délivrance du brevet: **10.08.1994**
(21) Numéro de dépôt: 90810178.5
(22) Date de dépôt: 08.03.1990
(51) Int. Cl.: A24C 5/39

(54) **Dispositif de commande automatique de l'alimentation d'une machine par un flux de particules de tabac**
Automatische Steuervorrichtung zum Zuführen von Tabakteilchen zu einer Maschine
Automatic control device for the feeding of a flow of tobacco particles to a machine

(30) Priorité: 22.03.1989 CH 1068/89
(43) Date de publication de la demande: 03.10.1990
(73) Titulaire: FABRIQUES DE TABAC REUNIES S.A., 2003 Neuchâtel-Serrières (CH)
(72) Inventeur: Tallier, Bernard, CH-2023 Gorgier (CH); Lauenstein, Michael, CH-2036 Cormondrèche (CH)
(74) Mandataire: Fischer, Franz Josef

(56) Documents cités:
- DE-A- 3 642 085
- GB-A- 773 835
- GB-A- 2 139 870

## Description

La commande de l'alimentation des machines qui traitent les particules de tabac est une opération que l'on cherche à automatiser dans la plus grande mesure possible, mais qui doit être capable de réagir à des phénomènes imprévus ou anormaux qu'il est souvent difficile de traduire en paramètres mesurables.

Si l'on considère par exemple le cas de l'alimentation des machines à fabriquer les cigarettes, il est fréquent de prévoir un écoulement par gravité des particules de tabac provenant des réservoirs de stockage et de faire déboucher cet écoulement dans un lit de tabac qui est souvent animé d'un vibreur. Au-dessus de ce lit, se trouvent des conduits rigides et séparés qui s'étendent jusqu'aux machines de fabrication. Chacun de ces conduits est raccordé à une écluse à son extrémité tournée vers la machine qu'il alimente, et les écluses sont elles-mêmes équipées de tubulures d'aspiration qui peuvent être raccordées à un même ventilateur.

Les écluses sont des dispositifs dans lesquels le flux des particules de tabac véhiculé par le flux d'air aspiré, est séparé de l'air. En général, les particules de tabac tombent par gravité ou sous l'effet d'une force centrifuge dans des conditions telles qu'elles se séparent du flux d'air et sont recueillies dans une trémie, d'où elles alimentent la machine. On a déjà cherché à améliorer la construction des écluses.

Le débit du flux de tabac peut être réglé grâce à des moyens qui sont disposés à l'entrée de chacun des conduits, au-dessus du lit de tabac. La demande de brevet CH-4450/87, par exemple, décrit un dispositif simple permettant d'atteindre ce but.

Le document antérieur GB-2 139 870 décrit également un dispositif d'alimentation d'une machine de traitement en particules de tabac. Dans ce dispositif, un segment tubulaire coulissant est prévu à l'entrée du conduit qui véhicule le flux de tabac. Le segment tubulaire est déplacé par un appareil de commande entre une position où le tabac est aspiré du lit et une position dans laquelle il n'est pas aspiré. Le réglage du flux s'opère aussi par des obturateurs situés dans le conduit d'aspiration de l'air, au-delà du séparateur, et dans le conduit d'entrée de la machine.

Un autre agencement, connu par le brevet US-3,544,167 comporte aussi, à l'entrée de chaque conduit guidant le flux du tabac, un segment tubulaire mobile, commandé en fonction du débit désiré. Toutefois, ce segment tubulaire est commandé en tout-ou-rien, de sorte qu'il ne permet pas de commander un flux dont le débit varie à volonté.

La présente invention propose un dispositif très simple, susceptible de répondre à une commande programmée et cela de manière automatique. Non seulement ce dispositif évite, par sa simplicité, les difficultés et les inconvénients des dispositifs connus jusqu'ici, mais en outre il assure plusieurs fonctions qui jusqu'à maintenant exigeaient la présence de moyens distincts.

Les avantages obtenus sont:
1. Débourrage automatique de l'ouverture d'entrée au cas où un bouchon de tabac se forme dans cette ouverture
2. Abaissement de la vitesse de circulation du flux d'air véhiculant les particules de tabac, ce qui diminue les dommages causés aux particules et, par conséquent, le taux de poussière et la consommation globale.
3. Possibilité de réaliser une commande fiable susceptible d'être programmée de façon à fonctionner automatiquement pendant une longue période de temps.
4. Simplicité du dispositif.

Pour atteindre ces objectifs, l'objet de la présente invention est un dispositif de commande du débit d'un flux de particules de tabac destiné à l'alimentation d'une machine, comportant un conduit à paroi rigide et fixe, avec, à une extrémité, une ouverture d'entrée située en regard d'un lit de tabac, et des moyens d'aspiration pour faire circuler dans le conduit un flux d'air capable de véhiculer le flux des particules de tabac de l'ouverture d'entrée vers la machine, caractérisé en ce que le conduit comporte un segment d'entrée avec, à une de ses extrémités, la dite ouverture d'entrée et, à l'autre extrémité un embranchement pourvu d'une ouverture de décharge et d'un obturateur de cette ouverture, et en ce que l'obturateur est commandé en fonction des valeurs d'un ou plusieurs paramètres représentés par le temps et/ou la pression dans le segment d'entrée.

On va décrire ci-après, à titre d'exemple, une forme d'exécution de l'objet de l'invention en se référant au dessin annexé dont:
la fig. 1 est une vue schématique d'une installation d'alimentation de machines à cigarettes,
la fig. 2, une vue schématique à plus grande échelle d'une forme d'exécution du dispositif selon l'invention, seuls les éléments matériels étant représentés,
les fig. 3, 4 et 5, des graphiques illustrant le fonctionnement du dispositif représenté au dessin et
la fig. 6, un schéma-bloc électrique des divers éléments du dispositif.

A la fig. 1, on voit schématiquement représentées trois machines de fabrication de cigarettes désignées par 1. Chacune de ces machines est alimentée à partir d'une écluse 2 dont la construction ne fait pas partie de l'invention et n'a donc pas besoin d'être décrite en détail.

Les particules de tabac proviennent d'un réservoir (non représenté) et s'écoulent selon un chemin représenté de façon schématique par 3, de manière à arriver sur un support plat 4, sur lequel est disposé un lit 5 animé d'un mouvement vibratoire dont l'amplitude et la fréquence peuvent, le cas échéant, être modifiées à volonté. Au-dessus du lit 5, qui est en permanence recouvert d'un couche de particules de tabac en vrac, débouchent trois conduits rigides à paroi fixe, désignés par 6, qui aboutissent à chacune des écluses 2. D'autre part, de chacune de ces écluses partent des canalisations 7 qui se réunissent en un conduit d'aspiration 8 aboutissant à l'entrée d'aspiration d'une soufflante 16.

On voit que chacun des conduits rigides 6 comporte une partie initiale verticale qui s'étend au-dessus du lit 5. Cette partie est schématiquement représentée à plus grande échelle à la fig. 2. On voit à cette figure la partie inférieure d'un conduit 6 qui comporte un segment d'entrée désigné par 9. Ce segment d'entrée s'étend à partir d'une ouverture d'entrée 10, munie d'une bride 11 et disposée au-dessus du lit 5 vers le haut jusqu'à un embranchement 12 d'où part un court segment de décharge 13 avec une ouverture de décharge 14 et un obturateur 15 représenté d'une façon tout à fait schématique à la fig. 2. Cet obturateur peut être commandé par un moteur ou par un vérin. Normalement, il se trouve soit en position ouverte, soit en position fermée. Il est bien entendu toutefois que, dans certaines variantes du dispositif décrit, on pourrait prévoir une commande progressive de cet obturateur.

L'ouverture d'entrée 10 et le segment d'entrée 9 du conduit 6 sont encore équipés d'un manchon coulissant 23. Ce manchon comporte un segment de tube 17 ouvert à ses deux extrémités, dont le diamètre est légèrement inférieur à celui du conduit 6 à sa base. Il est porté par une monture tubulaire 22, fixée rigidement sur lui et pourvue de deux fentes longitudinales diamètralement opposées 18. Dans ces fentes sont engagés des tiges 19 solidaires de la paroi du conduit 6, un peu au-dessus de l'ouverture d'entrée 10. Comme on le voit au dessin, normalement le manchon coulissant 23 repose sous l'effet de son poids sur les tiges 19 dont la génératrice supérieure forme une butée supérieure sur laquelle repose l'extrémité supérieure des fentes 18. Le manchon 23 comporte en outre, à sa base, une bride 20.

Alors que les moyens de commande de l'obturateur 15 ne sont pas représentés à la fig. 2, on a noté cependant, à cette figure, l'emplacement d'un capteur de pression 21 et la fig. 6 montre comment est conçu le dispositif de commande automatique du point de vue des connexions électriques. On voit à cette fig. 6 un moteur M de commande de l'obturateur 15, un capteur de temps T, un capteur de pression P qui est le capteur 21 de la fig. 2 ainsi qu'un moteur S qui représente le moteur d'entraînement de la soufflante 16 aspirant l'air par le conduit 8.

Le schéma du dispositif, représenté à la fig. 6 de façon tout à fait simplifiée, comporte une mémoire Me et un processeur Pr, le tout étant agencé de façon à permettre le fonctionnement des unités d'entrée et des unités de sortie décrites selon un programme prédéterminé, ce programme assurant une optimisation de l'alimentation des machines en tabac.

Les fig. 3 à 5 illustrent les conditions auxquelles doit satisfaire le programme.

La fig. 4 montre une courbe typique donnant le débit de tabac Q qu'il est nécessaire de fournir aux machines durant une certaine période de temps. Comme on le voit, le débit peut être assez fortement variable.

La fig. 5 montre comment, dans un cas de programme, le débit requis sera obtenu en fonction du temps. La soufflante ou le compresseur général 16 qui assure le flux d'air dans les conduits 6 sera maintenu en fonctionnement en permanence à un régime stable et l'alimentation des différentes machines 1 sera assurée simplement par manoeuvre des obturateurs 15 au moyen des moteurs M. On se rend compte que lorsqu'un obturateur 15 est fermé, le débit de particules de tabac dans le conduit 6 correspondant est, dans les conditions normales, permanent et a une valeur stable Q₁ (fig. 5). Cette valeur Q₁ dépend de la géométrie de l'installation et de la puissance de la soufflante 16. Au contraire, si l'obturateur 15 est ouvert, l'air est aspiré par le segment 13 et l'ouverture de décharge 14. La pression dans le segment 9 remonte à une valeur très proche de la pression ambiante et les particules ne sont plus aspirées. Il suffit donc de programmer les durées successives d'alimentation et d'interruption du débit par manoeuvre de l'obturateur 15. Selon la fig. 5, la fermeture de l'obturateur intervient à des intervalles de temps t qui sont fixes et son ouverture, après des périodes qui dépendent du débit requis.

De plus, comme le montre la fig. 3, le même dispositif peut être programmé de façon à jouer un rôle de sécurité et à prévenir le bouchage des ouvertures d'entrée. Les installations du genre représenté à la fig. 1 présentent en effet, à un plus ou moins haut degré, le risque qu'un bouchon de particules de tabac se forme à l'ouverture d'entrée du conduit 6, ce qui interrompt l'alimentation. Si un tel bouchon se forme à l'ouverture inférieure du manchon 23, la dépression à l'intérieur du segment d'entrée 9, mesurée par le capteur de pression P augmente, comme on le voit sur le graphique de la fig. 3 qui représente la courbe donnant en ordonnée la valeur de la dépression et en abscisse le temps, ce même graphique donnant également le débit volumétrique de tabac V, représenté en ordonnée avec le temps en abscisse. Au moment où un bouchon se forme, la dépression augmente et le débit volumétrique baisse. Ce phénomène est détecté par le capteur P s'il atteint une certaine ampleur, c'est-à-dire si la dépression augmente jusqu'à une valeur ΔPC représentant la dépression critique mais auparavant, c'est-à-dire durant la phase d'augmentation de la dépression, l'ensemble du manchon 23 est aspiré vers le haut, de sorte que la butée inférieure représentée par l'extrémité inférieure des fentes 18 vient buter contre les tiges 19. Dans la plupart des cas, ce choc a pour effet de dégager le bouchon qui s'est formé, de sorte que la dépression ΔP reprend sa valeur normale sans avoir atteint la valeur critique ΔPC.

En revanche, il est possible que le bouchon soit tel qu'il ne se désagrège pas spontanément lorsque le manchon 23 bute, par sa butée inférieure, contre les tiges d'arrêt 19. Alors la détection de la dépression critique ΔPC provoque l'ouverture immédiate de l'obturateur 15. Dans ces conditions, la dépression redescend jusqu'à une valeur quasiment nulle et le manchon 23 retombe dans sa position inférieure telle qu'elle est représentée à la fig. 2. L'extrémité supérieure des fentes 18 vient alors buter sur les tiges 19 et ce choc d'arrêt du manchon 23 désagrège à coup sûr le bouchon qui s'est formé. Le programme du dispositif de commande peut donc faire en sorte qu'au bout d'un temps ΔT de par exemple 2 à 3 secondes, après l'ouverture de l'obturateur 15, cet obturateur est refermé. Le fonctionnement à débit normal reprendra donc immédiatement.

On a constaté qu'avec ce dispositif, il était possible d'obtenir un fonctionnement régulier et une alimentation de tabac correspondant au désir avec une vitesse de circulation de l'air à l'intérieur des conduits 6 qui était nettement inférieure à ce qui était nécessaire jusque-là. Ainsi, dans un cas typique, alors que jusqu'à maintenant la vitesse devait être de l'ordre de 28 m/sec, on a pu réduire cette valeur à des limites de 18 à 22 m/sec ou même, dans un cas semblable, à 16-22 m/sec.

Avec ces conditions de fonctionnement, le dispositif d'alimentation présente des risques moindres pour la détérioration des particules de tabac, donc une production de poussière diminuée et l'énergie dépensée à actionner les soufflantes est également réduite, alors que le rendement de l'utilisation du tabac augmente.

## Revendications

1. Dispositif de commande du débit d'un flux de particules de tabac destiné à l'alimentation d'une machine (1), comportant un conduit (6) à paroi rigide et fixe, ainsi que des moyens d'aspiration (16) pour faire circuler dans le conduit un flux d'air capable de véhiculer le flux de tabac depuis un segment d'entrée (9) dudit conduit vers la machine (1), une extémité dudit segment d'entrée (9) comprenant une ouverture d'entrée (10) en regard d'un lit de tabac (5),
caractérisé en ce que
l'autre extémité dudit segment d'entrée (9) est munie d'un embranchement latéral d'un segment de décharge (13) débouchant sur une ouverture de décharge (14), l'ouverture ou la fermeture de ladite ouverture de décharge (14) étant provoquée par un obturateur (15) disposé dans ledit segment de décharge (13), ledit obturateur (15) étant commandé en fonction de valeurs d'un ou plusieurs paramètres représentés par le temps et/ou la pression dans le segment d'entrée (9).

2. Dispositif de commande selon la revendication 1, caractérisé en ce que le segment d'entrée (9) est vertical, l'ouverture d'entrée se trouvant au-dessus du lit de tabac (5).

3. Dispositif de commande selon la revendication 1 ou la revendication 2, caractérisé en ce que le segment d'entrée (9) du conduit (6) est équipé d'un moyen de débourrage (2) actionné en fonction des valeurs de la pression dans le segment d'entrée (9).

4. Dispositif selon les revendications 2 et 3, caractérisé en ce que le moyen de débourrage (23)est un manchon rigide (17) ouvert à ses deux extrémités monté dans le segment d'entrée (9) de manière à pouvoir coulisser à l'intérieur de ce segment entre deux positions prédéterminées, soit une position supérieure et une position inférieure.

5. Dispositif selon la revendication 4, caractérisé en ce que les dites positions sont déterminées respectivement par une butée supérieure (18,19) et par une butée inférieure (18,19) et en ce que le poids du manchon (17) est déterminé de manière qu'à l'obturation de sa base par un bouchon de tabac, la valeur de la pression dans le segment d'entrée diminue jusqu'à une valeur capable de provoquer le coulissement rapide du manchon et son arrêt brusque contre la butée supérieure.

6. Dispositif selon la revendication 5, caractérisé en ce que les moyens de commande (Pr) de l'obturateur (15) comportent une donnée (P) provoquant l'ouverture brusque de l'obturateur après un temps de retard prédéterminé et supérieur au temps de soulèvement du manchon (17) sous l'effet de la dite dépression, dans le cas où la pression dans le segment d'entrée (19) ne se normalise pas après le soulèvement du manchon (17).

7. Dispositif selon la revendication 6, caractérisé en ce que les dits moyens de commande (Pr) sont programmés pour provoquer la refermeture de l'obturateur (15) après un second temps de retard prédéterminé, ce second temps étant supérieur au temps mis par le manchon (17) pour retomber dans sa position inférieure après la réouverture de l'obturateur (15).

## Patentansprüche

1. Vorrichtung zum Steuern einer Flussmenge von Tabakteilchen, die zum Zuführen an eine Maschine (1) bestimmt sind, bestehend aus einer Leitung (6) mit einer steifen und festen Wand sowie mit Saugmitteln (16), um in der Leitung einen Luftfluss zu erzeugen, der befähigt ist, den Tabakfluss von einem Eingangssegment (9) der Leitung zur Maschine (1) zu transportieren, wobei ein Endbereich des Eingangssegmentes (9) eine Eingangsöffnung (10) bezüglich einer Tabakbettung (5) umfasst, dadurch gekennzeichnet, dass der andere Endbereich des Eingangssegmentes (9) mit einer seitlichen Abzweigung eines Entlastungssegmentes (13) versehen ist, welches zu einer Entlastungsöffnung (14) mündet, wobei die Offen- oder Zustellung der Entlastungsöffnung (14) durch einen im Entlastungssegment (13) angeordneten Verschluss (15) hervorgerufen wird, welcher Verschluss in Funktion der Grössen von einem oder mehreren Parametern, die die Zeit und/oder den Druck im Eingangssegment repräsentieren, steuerbar ist.

2. Vorrichtung nach Anspruch 1, dadurch gekennzeichnet, dass das Eingangssegment (9) vertikal angeordnet ist, wobei die Eingangsöffnung oberhalb der Tabakbettung (5) gelegen ist.

3. Vorrichtung nach Anspruch 1 oder 2, dadurch gekennzeichnet, dass das Eingangssegment (9) der Leitung (6) mit einem Entstopfungsmittel (23) ausgerüstet ist, welches in Funktion der Grösse des Druckes im Eingangssegment (9) betätigbar ist.

4. Vorrichtung nach Anspruch 2 oder 3, dadurch gekennzeichnet, dass das Entstopfungsmittel (23) eine steife Muffe (17) umfasst, welche an ihren beiden Endbereichen offen ist, und welche im Innern des Eingangssegmentes (9) zwischen zwei festgelegten Stellungen, einer oberen und einer unteren Stellung, verschiebbar montiert ist.

5. Vorrichtung nach Anspruch 4, dadurch gekennzeichnet, dass die genannten Stellungen jeweils durch einen oberen Anschlag (18,19) und durch einen unteren Anschlag (18,19) bestimmt sind, und dass durch das Gewicht der Muffe (17) veranlasst wird, dass beim Verschluss ihrer Basis durch einen Tabakpfropfen sich die Grösse des Druckes im Eingangssegment derart vermindert, dass bei einem bestimmten Wert ein rasches Hochgleiten der Muffe und ein brüsker Stop der letzteren durch den oberen Anschlag erfolgt.

6. Vorrichtung nach Anspruch 5, dadurch gekennzeichnet, dass ein Steuermittel (Pr) für den Verschluss (15) eine Grösse (P) umfasst, welche Grösse eine sofortige Oeffnung des Verschlusses (15) nach einer vorbestimmten Verzögerungszeit für den Fall verursacht, wenn sich der Druck im Eingangssegment (9) nach einer Anhebung der Muffe (17) nicht normalisiert, wobei die genannte vorbestimmte Zeit grösser ist als die Zeit zum Anheben der Muffe unter der Wirkung des genannten Druckabfalles.

7. Vorrichtung nach Anspruch 6, dadurch gekennzeichnet, dass die Steuermittel (Pr) derart programmiert sind, dass sie ein Wiederschliessen des Verschlusses (15) nach einer zweiten vorbestimmten Verzögerungszeit bewirken, wobei die zweite Verzögerungszeit grösser ist als die Zeit, die die Muffe (17) benötigt, um nach einer Oeffnung des Verschlusses (15) in die untere Stellung zurückzufallen.

## Claims

1. Device for controlling the rate of flow of tobacco particles fed to a machine (1), comprising a fixed duct (6) including rigid walls as well as suction means (16) for circulating within the duct a flow of air capable of conveying the flow of tobacco from an intake section (9) of the said duct toward the machine (1), an end of the said intake section (9) having an intake opening (10) facing a bed of tobacco (5),
characterized in that
the other end of the said intake section (9) is equipped with a lateral branching of a segment of the discharge (13) opening into a discharge opening (14), the opening or closing of the said discharge opening (14) being caused by a gate (15) disposed in the said discharge segment (13), the said gate (15) being controlled as a function of one or more parameters comprised by time and/or pressure in the intake section (9).

2. Control device according to claim 1, characterized in that the intake section (9) is vertical, the intake opening being situated above the bed of tobacco (5).

3. Control device according to claim 1 or claim 2, characterized in that the intake section (9) of the duct (6) is equipped with an unstopping means (2) actuated as a function of the amount of pressure within the intake section (9).

4. Device according to claims 2 and 3, characterized in that the unstopping means (23) is a rigid sleeve (17) open at its two ends mounted in the intake segment (9) in a manner to be able to slide in the interior of the segment between two predetermined positions, an upper position and a lower position.

5. Device according to claim 4, characterized in that the said positions are determined respectively by an upper stop means (18, 19) and a lower stop means (18, 19) and in that the weight of the sleeve (17) is determined so that upon the obstruction of its base by a plug of tobacco, the amount of pressure in the intake segment diminishes to a value capable of causing the rapid sliding of the sleeve and the stopping thereof abruptly against the upper stop means.

6. Device according to claim 5, characterized in that the said control means (Pr) of the gate (15) include a datum (P) causing the abrupt opening of the gate after a predetermined time lag greater than the time of raising of the sleeve (17) under the effect of the said depression in the case where the pressure in the intake segment (19) has not normalized after the upward sliding of the sleeve (17).

7. Device according to claim 6, characterized in that the said control means (Pr) are programmed to cause the reclosing of the gate (15) after a second predetermined time lag, the second time being greater than the time taken by the sleeve (17) to fall back into its lower position after reopening of the gate (15).
